# EUROPÄISCHE PATENTSCHRIFT

(11) **EP 1 502 521 B1**
(45) Veröffentlichungstag und Bekanntmachung des Hinweises auf die Patenterteilung: **04.10.2006**
(21) Anmeldenummer: 04103286.3
(22) Anmeldetag: 09.07.2004
(51) Int. Cl.: A47B 88/08, A47B 88/12, A47B 88/16

(54) **Teleskopschiene**
Telescopic slide
Glissière télescopique

(30) Priorität: 31.07.2003 DE 10334952
(43) Veröffentlichungstag der Anmeldung: 02.02.2005
(73) Patentinhaber: Accuride International GmbH, 65582 Diez/Lahn (DE)
(72) Erfinder: Traiser, Reinhold, 65520, Bad Camberg (DE); Frech, Diethelm, 65626, Fachingen (DE)
(74) Vertreter: Weber, Dieter

(56) Entgegenhaltungen:
- GB-A- 879 360

## Beschreibung

Die Erfindung betrifft eine Teleskopschiene mit wenigstens einer Außenschiene und einer Innenschiene, die Stützflächen bzw. Gleitflächen aufweisen und die in Längsrichtung gleitend relativ zueinander verschiebbar sind, wobei zwischen Außenschiene und Innenschiene ein Gleitelement vorgesehen ist.

Aus dem Stand der Technik sind Teleskopschienen bekannt, an denen die verschiedensten Objekte linear verschiebbar angebracht werden können. Solche Teleskopschienen finden beispielsweise Anwendung im Möbelbau, Haushaltsgeräten, z.B. Backofenauszügen, oder auch im Automobilbau.

Herkömmliche Teleskopschienen weisen gegeneinander verschiebbare Außen- und Innenschienen auf. Die relative Verschiebung der beiden Schienen zueinander wird durch den Einbau von Kugellagern, d.h. zumeist von in Kugelkäfigen geführten Kugeln, gewährleistet. Diese reduzieren die Reibung zwischen den Schienen erheblich.

Neue Anwendungen, aber auch gestiegene Anforderungen an den Bedienungskomfort, machen es notwendig, Teleskopschienen zu entwickeln, bei denen nicht nur die gute relative Verschiebbarkeit der beiden Schienen zueinander im Vordergrund steht, sondern darüber hinaus auch die Möglichkeit, den Lauf der Schienen abzubremsen, die Schienen in diskreten Schritten oder mit Rastpositionen entlang des Auszuges gegeneinander verschieben zu können. Gerade in der Automobilindustrie müssen zudem immer höhere Lasten über die Teleskopschienen abgetragen werden. Ein Beispiel hierfür sind z.B. Ladeflächenauszüge.

Herkömmliche kugelgeführte Teleskopschienen können die genannten Anforderungen nicht erfüllen, da sich ihre Traglast nur durch Vergrößern der Abmessungen der Schienen und der verwendeten Kugeln erhöhen läßt. Die in die Schienen eingebauten Kugelkäfige mit den darin enthaltenen Kugeln beanspruchen einen großen Teil des Zwischenraums zwischen Außen- und Innenschiene, so daß nur noch ein geringer Bauraum für zusätzliche Vorrichtungen, z.B. zum Abbremsen der Verschiebung zwischen den beiden Schienen zur Verfügung steht.

Seit einiger Zeit werden Teleskopschienen auch für Auszüge in Backöfen verwendet. Die immer höheren Temperaturen in den Öfen, z.B. in neuartigen Pyrolyseöfen, machen eine Schmierung der Kugellager immer schwieriger. Es müssen Fette bzw. Öle verwendet werden, die nicht nur den hohen Temperaturen standhalten, sondern auch lebensmittelecht sind.

Darüber hinaus ist die Reinigung der kugelgeführten Schienen schwierig und aufwendig, da sich vor allem Schmutz zwischen den Kugeln sammelt und die Kugeln vom Anwender nicht ausgebaut werden können.

Die Montage herkömmlicher Teleskopschienen ist zudem aufwendig und kostenintensiv, da die Schienen, die Kugeln und die Kugelkäfige nach der Fertigung der Einzelteile zu einem Funktionselement zusammengefügt werden müssen.

Aus der GB 879,360 ist eine Teleskopschiene mit zwei in Längsrichtung gegeneinander verschiebbaren Schienenelementen bekannt, bei der zwischen der Außen- und Innenschiene ein Gleitelement vorgesehen ist, wobei das Gleitelement Gleiter aufweist, die sich zwischen den Stütz- und Gleitflächen der gegeneinander verschiebbaren Schienenelemente erstrecken und an diesen anliegen.

Der vorliegenden Erfindung liegt daher gegenüber dem bisher bekannten Stand der Technik die Aufgabe zugrunde, eine Teleskopschiene zur Verfügung zu stellen, die die zuvor genannten Probleme löst und welche ein Abbremsen bzw. Unterbrechen der Relativbewegung der Schienelemente gegeneinander ermöglicht.

Diese Aufgabe wird gelöst durch eine Teleskopschiene mit wenigstens zwei in Längsrichtung gegeneinander verschiebbaren Schienenelementen, welche wenigstens eine Außenschiene, eine Innenschiene und gegebenenfalls eine oder mehrere Mittelschienen umfassen, wobei die Schienenelemente Stützflächen bzw. Gleitflächen aufweisen und wobei zwischen jeweils zwei gegeneinander verschiebbar angeordneten Schienenelementen wenigstens ein Gleitelement vorgesehen ist und das Gleitelement Gleitbereiche bzw. Gleiter aufweist, die sich zwischen den Stütz- und Gleitflächen zweier gegeneinander verschiebbarer Schienenelemente erstrecken und an diesen anliegen, wobei das Gleitelement wenigstens ein Rastelement aufweist und ein Schienenelement wenigstens eine Vorrichtung zum Einrasten in das Rastelement aufweist oder wobei das Gleitelement eine oder mehrere Vorrichtungen zum Abbremsen der gleitenden Längsverschiebung zwischen zwei Schienenelementen relativ zueinander aufweist.

Das Gleitelement, dessen Gleiter sich zwischen den Stütz- bzw. Gleitflächen der Schienenelemente erstrecken, trägt die an der Teleskopschiene befestigte Last flächig über eine große Auflagefläche ab. So können im Vergleich zu herkömmlichen Teleskopschienen mit Kugellagern bei gleicher Baugröße höhere Traglasten erzielt werden. Da die Gleiter des Gleitelements zwischen den Stütz- und Gleitflächen der Schienenelemente klein im Vergleich zu Kugellagern mit entsprechenden Tragkräften sind, steht im Zwischenraum zwischen Außen- und Innenschiene genügend Platz zur Verfügung, so daß weitere Funktionselemente hier eingebaut werden können. Wird ein geeigneter Kunststoff, vorzugsweise Polyoxymethylen/Polyacetal (POM) oder Polyamid, zur Herstellung der Gleitelemente verwendet, so kann auf eine zusätzliche Schmierung der Gleitflächen verzichtet werden.

Vorzugsweise wird eine Ausführungsform der Erfindung verwendet, bei der die Stütz- oder Gleitflächen bildenden Abschnitte der Schienenelemente einen im wesentlichen U-förmigen Querschnitt aufweisen, die Gleiter des Gleitelements einen vorzugsweise dem U-förmigen Querschnitt der die Stütz- oder Gleitflächen bildenden Abschnitte angepaßten Querschnitt aufweisen, die Gleiter des Gleitelements mit einem Verbindungsabschnitt miteinander verbunden sind und die Stütz- oder Gleitflächen der Schienenelemente die Gleiter soweit umgreifen, daß die Schienenelemente gegen ein Trennen zusammengehalten werden. Diese Konstruktion ermöglicht eine einfache Montage der Schienenelemente bzw. Gleitelemente, wobei diese ohne weitere Vorrichtungen zusammengehalten werden. Darüber hinaus ermöglicht der U-förmige Querschnitt der Gleiter eine sehr gute Führung der Schienenelemente.

Übliche Profile von Teleskopschienen (Einzelschienenelemente) haben einen im wesentlichen C-förmigen Querschnitt mit einander gegenüberliegenden und einander zugewandten Stütz- bzw. Gleitflächen als gebogene Abschnitte eines dazwischenliegenden Verbindungsabschnitts bzw. einer "Rückwand" des C-förmigen Profils. Bei dem erfindungsgemäßen Gleitelement sind die Gleiter zweckmäßigerweise über einen Verbindungsabschnitt bzw. -rücken miteinander verbunden. Besonders bevorzugt ist das Profil des Gleitelementes dem Innenprofil der Schiene, an der das Gleitelement befestigt werden bzw. anliegen soll, mit geringem oder keinem Spiel angepaßt.

Besonders bevorzugt wird dabei eine Ausführungsform der Erfindung, bei der das Gleitelement zwischen zwei gegeneinander verschiebbaren Schienenelementen gegen ein Verschieben in Längsrichtung relativ zu einem der Schienenelemente an diesem befestigt ist. So können zusätzliche Funktionsmerkmale der Teleskopschiene an dem an einem der Schienenelemente befestigten Gleitelemente realisiert werden.

Zweckmäßig ist es, wenn das Gleitelement durch Klemmen an einem der beiden Schienenelemente befestigt ist. Ist das Gleitelement aus einem flexiblen bzw. biegsamen Material hergestellt, wie z.B. aus Kunststoff, so läßt sich das Gleitelement durch Zusammendrücken der Gleiter unter leichtem Biegen des Verbindungsabschnitts zwischen den Gleitern in die U-förmige Schiene "einclipsen". Dies ermöglicht eine einfache Montage. Besonders vorteilhaft ist es, wenn die Klemmkräfte so bemessen sind, daß sich die einzelnen Elemente leicht voneinander trennen lassen. So läßt sich die Gleitschiene getrennt von den Schienenelementen z.B in einer Spülmaschine reinigen.

In einer bevorzugten Ausführungsform der Erfindung weist die Teleskopschiene zwischen zwei gegeneinander verschiebbaren Schienenelementen mehrere mit oder ohne Abstand zueinander nebeneinander angeordnete Gleitelemente auf. Dies ermöglicht es, mit einer einzigen Länge von Gleitelementen Teleskopschienen mit unterschiedlichen Gesamtlängen herstellen zu können. Dabei können z.B. reine Gleitelemente auch mit solchen Elementen kombiniert werden, die zusätzliche Funktionsmerkmale aufweisen, so wie sie nachfolgend beschrieben werden.

Vorteilhaft ist eine Ausführungsform der Erfindung bei der zwischen der Außenschiene und der Innenschiene weiterhin eine Mittelschiene vorgesehen ist, wobei zwischen Außenschiene und Mittelschiene und zwischen Mittelschiene und Innenschiene jeweils ein Gleitelement vorgesehen ist. So kann ein Vollauszug mit den erfindungsgemäßen Gleitelementen realisiert werden, bei dem die Teleskopschiene auf das doppelte der Länge Ihrer Schienenelemente ausgezogen werden kann.

Es kann dabei zweckmäßig sein, wenn sowohl das Gleitelement als auch die Außen- und die Innenschiene in Längsrichtung jeweils gleitend relativ zueinander verschiebbar sind. So wird ein Vollauszug gebildet, bei dem die Mittelschiene von dem Gleitelement gebildet wird.

Besonders bevorzugt wird eine Ausführungsform der Erfindung, bei der das Gleitelement aus Kunststoff, vorzugsweise Polyoxymethylen/Polyacetal (POM) oder Polyamid, hergestellt ist. Bei der Verwendung von Kunststoffen für das Gleitelement zwischen den Schienenelementen kann auf eine zusätzliche Schmierung verzichtet werden. Dies ist besonders vorteilhaft, wenn die Teleskopschiene innerhalb eines Ofens mit hohen Temperaturen verwendet werden soll.

Bevorzugt wird eine erste Ausführungsform der Erfindung bei der das Gleitelement mindestens ein Rastelement aufweist und ein Schienenelement wenigstens eine Vorrichtung zum Einrasten in das Rastelement aufweist. Dies ermöglicht es, die lineare Verschiebung zwischen zwei Schienenelementen an bestimmten Stellen abzubremsen und die beiden Elemente an diesen Stellen lösbar gegen ein Verschieben zu fixieren. Dies ist z.B. gewünscht, wenn in einem Kraftfahrzeug die Mittelarmlehne in Stufen verstellbar angeordnet werden soll.

Dabei ist es besonders zweckmäßig, wenn das Rastelement in Richtung der Verschiebung der Schienenelemente An- und Abführschrägen und dazwischenliegend eine Ausnehmung aufweist und die Vorrichtung an dem Schienenelement zu Einrasten in das Rastelement einen Rastbolzen aufweist. Ein solches Rastelement kann direkt in das Gleitelement integriert sein und mit diesem zusammen gegossen werden.

Vorteilhaft ist es, wenn das Gleitelement mehrere gegeneinander versetzte Rastelemente aufweist, so daß ein Verschieben der beiden Schienen in diskreten Schritten zwischen benachbarten Rastpositionen möglich ist.

Ist es notwendig, an bestimmten Stellen auf dem Verschiebeweg besonders feste Rastpositionen einzurichten, so kann es zweckmäßig sein, auf dem Gleitelement zwei übereinanderliegende Rastelemente anzuordnen, so daß der Rastbolzen mit beiden Rastelementen gleichzeitig in Eingriff gebracht werden kann. So können erhöhte Haltekräfte erzielt werden.

Alternativ kann die erfindungsgemäße Teleskopschiene eine oder mehrere Vorrichtungen zum Abbremsen der gleitenden Längsverschiebung zweier Schienenelemente relativ zueinander aufweisen. So läßt sich eine Teleskopschiene realisieren, deren Auszug in jeder Position fixiert werden kann.

In einer bevorzugten Ausführungsform weist die Vorrichtung zum Abbremsen der gleitenden Längsverschiebung zwischen zwei Schienenelementen eine oder mehrere Bremsbacken auf, die federnd beweglich sind und die von einem Exzenter auseinandergedrückt werden können, so daß sie mit einer der Schienen in Reibungsschluß kommen. Diese Konstruktion ermöglicht es, die relative Verschiebung der beiden Schienen aktiv zu hemmen, z.B. durch Drehen eines an einem Exzenter befestigten Knopfes oder Drücken eines Hebels. Die Konstruktion ist darüber hinaus einfach realisierbar, da bis auf den Exzenter alle Teile zusammen mit dem Gleitelement z.B. im Spritzgußverfahren gegossen werden können.

Alternativ dazu kann die Vorrichtung zum Abbremsen eine Exzenterbremse mit Selbsthemmung sein. Diese ermöglicht eine stufenlose Abbremsung über den verfügbaren Verfahrweg.

Dabei ist es zweckmäßig, wenn die Exzenterbemse wenigstens einen drehbar gelagerten und mit einer Feder vorgespannten Exzenter aufweist, der gegen die Innenfläche der Innenschiene gedrückt wird, wobei der Exzenter so ausgestaltet ist, daß er von der Innenschiene angetrieben bzw. mitgenommen in Sperrichtung bewegbar ist. Die konkrete Ausgestaltung der Exzenter ermöglicht eine verstärkte Abbremsung bei dem Versuch die Schienen gegeneinander zu verfahren.

Dabei ist eine Ausführungsform der Erfindung vorteilhaft, bei der der Exzenter von einem drehbar gelagerten Nocken entgegen der Federkraft aus dem Bereich des Reibeingriffs mit der Innenschiene verschwenkbar ist. So kann die Bremswirkung der Exzenterbremse vom Benutzer der Teleskopschiene stufenlos gemindert bzw. aufgehoben werden, um die Schienenelemente gegeneinander zu verschieben.

Zweckmäßig ist es, wenn die Teleskopschiene eine Vorrichtung zum Abbremsen der Verschiebung zwischen Innenschiene und Außenschiene aufweist, die aus einem Schieber besteht, der, wenn er von der Innen- oder Außenschiene verschoben wird, von einem feststehenden Bolzen aufgespreizt wird, so daß zumindest eine seiner Außenflächen als Bremsbacke mit einem der Schienenelemente in Reibeingriff kommt und so die relative Verschiebung zwischen den Schienen hemmt.

Bevorzugt wird eine Ausführungsform der Erfindung, bei der das Gleitelement Vorrichtungen zum Abbremsen der gleitenden Längsverschiebung der jeweils anliegenden Schienenelemente relativ zueinander bei Erreichen des maximalen Auszugs aufweist. So wird verhindert, daß ein Schienenelement bei vollem Auszug aus seiner Führung herausgezogen wird und herunterfällt.

Dabei ist eine Ausführungsform der Erfindung vorteilhaft, bei der das Gleitelement wenigstens einen Endanschlag für eine Begrenzung der Verschiebung zweier Schienenelemente aufweist, um ein Herausfallen eines der Schienenelemente aus seiner Führung zu verhindern.

Es ist zweckmäßig, wenn der Endanschlag wenigstens eine Anführschräge und eine dahinterliegende Ausnehmung zum Einrasten eines Schienenelements in der ausgezogenen Position aufweist. So wird nicht nur ein Endanschlag gebildet, sondern zusätzlich das Schienenelement bei vollem Auszug lösbar gegen ein Verschieben gesichert.

Das erfindungsgemäße Gleitelement, so wie es zuvor beschrieben wurde, ist auch für andere Schienen- oder Auszugsformen zweckmäßig.

Weitere Vorteile, Merkmale und Anwendungsmöglichkeiten der vorliegenden Erfindung werden anhand der folgenden Beschreibung einer bevorzugten Ausführungsform und der dazugehörigen Figuren deutlich. Es zeigen im einzelnen:
- Figur 1A: einen Querschnitt durch eine Ausführungsform der erfindungsgemäßen Teleskopschiene,
- Figur 1B: einen Querschnitt durch die einzelnen Elemente der erfindungsgemäßen Teleskopschiene aus Figur 1A,
- Figur 2: eine dreidimensionale Ansicht der erfindungsgemäßen Teleskopschiene von schräg oben,
- Figur 3A: eine abgebrochene Seitenansicht eines erfindungsgemäßen Gleitelements mit versetzten Rastelementen,
- Figur 3B: eine abgebrochene dreidimensionale Ansicht des Gleitelements aus Figur 3A von schräg oben,
- Figur 4A: eine abgebrochene Seitenansicht einer alternativen Ausführungsform des erfindungsgemäßen Gleitelements mit gegenüberliegenden Rastelementen,
- Figur 4B: eine abgebrochene dreidimensionale Ansicht des Gleitelements aus Figur 4A von schräg oben,
- Figur 5A: eine abgebrochene Seitenansicht eines erfindungsgemäßen Gleitelements mit Exzenterbremse,
- Figur 5B: eine abgebrochene dreidimensionale Ansicht des Gleitelements mit Exzenterbremse aus Figur 5A von schräg oben,
- Figur 6A: eine abgebrochene Seitenansicht einer alternativen Ausführungsform des Gleitelements mit Exzenterbremse,
- Figur 6B: eine abgebrochene dreidimensionale Ansicht des Gleitelements mit Exzenterbremse aus Figur 6A von schräg oben,
- Figur 7A: eine abgebrochene Seitenansicht des erfindungsgemäßen Gleitelements mit einer Schieberbremse,
- Figur 7B: eine abgebrochene dreidimensionale Ansicht der Schieberbremse aus Figur 7A von schräg oben,
- Figur 7C: eine dreidimensionale Ansicht des Schiebers von schräg oben,
- Figur 8A: eine abgebrochene Seitenansicht des erfindungsgemäßen Gleitelements mit Endanschlag,
- Figur 8B: eine abgebrochene dreidimensionale Ansicht des erfindungsgemäßen Gleitelements mit Endanschlag aus Figur 8A von schräg oben,
- Figur 9: eine Seitenansicht einer alternativen Ausführungsform eines erfindungsgemäßen Gleitelements mit Exzenterbremse mit Selbsthemmung und zwei Endanschlägen.

Die Figuren 1A und B zeigen einen seitlichen Schnitt durch die erfindungsgemäße Teleskopschiene. Deutlich ist der Aufbau aus den drei Elementen, der Außenschiene 1, dem Gleitelement 3 und der Innenschiene 2 zu erkennen. In der dargestellten Ausführungsform bildet die Außenschiene 1 die stationäre Schiene, die z.B. an einem Schrankkorpus befestigt ist. Genauso kann auch die Innenschiene 2 die stationäre Schiene sein. Das Gleitelement 3 weist zwei Bereiche auf, die sich als Gleiter 7 zwischen den Stütz- 5 bzw. Gleitflächen 6 der Außen- 1 und Innenschiene 2 erstrecken. Die beiden Gleiter 7 sind mit dem Verbindungsabschnitt bzw. -rücken 18 miteinander verbunden. Das Gleitelement 3 wird einfach durch Zusammendrücken der Gleiter 7 unter leichtem Biegen der Rückwand 18 in die Außenschiene 1 eingesetzt, und klemmt sich mit den Gleitern 7, die zwischen den Stützflächen 5 und Gleitflächen 6 der Außen- bzw. Innenschienen liegen, in der Außenschiene 1 fest. Die Auskragung 15 in der Rückwand 18 des Gleitelements 3 verhindert dabei zusätzlich ein Verrutschen des Gleitelements gegenüber der Außenschiene, indem sie in Eingriff mit einer Bohrung in der Außenschiene ist. Die Innenschiene 2 ist nun in das Gleitelement 3 so eingeklemmt, daß sich ihre Gleitflächen auf den Gleitern 7 des Gleitelements 3 abstützen. Deutlich ist auch der Rastbolzen 4 an der Innenschiene zu erkennen, der mit Rastelementen 10 an dem Gleitelement 3 in Eingriff gebracht werden kann. Dies ist auch deutlich in Figur 3A zu erkennen. Hier sind drei gegeneinander versetzte Rastelemente 10 zu erkennen. Diese sind direkt an das Gleitelement 3 angegossen. Im Bereich der Rastelemente 10 ist das Gleitelement 3 derart gestaltet, daß hinter den Rastelementen die Rückwand 18 mit Aussparungen 17 oder Ausnehmungen versehen ist, so daß die Rastelemente 10 federnd beweglich sind. Die Rastelemente erstrecken sich in Längsrichtung parallel zum Verfahrweg der Innenschiene. Dies ist auch besonders deutlich aus den Figuren 3A und B ersichtlich. Die Rastelemente 10 weisen An- und Abführschrägen 19 und dazwischenliegend eine Ausnehmung 14 auf.

Beim Verfahren der Innenschiene 2 wird der Rastbolzen 4 über eine der An- und Abführschrägen 19 bis hin zu der Ausnehmung 14 geführt, wo er in diese einrastet. Beim Führen des Rastbolzen 4 über die An- und Abführschrägen 19 wird das Rastelement 10 leicht federnd nach außen gedrückt. In der gezeigten Ausführungsform sind die Rastelemente gegeneinander versetzt, so daß sich diskrete Rastpositionen in einem engen aufeinanderfolgenden Abstand ergeben und für Schienen mit Vor- und Rückauszug gleichermaßen geeignet sind.

An besonders ausgezeichneten Stellen auf dem Verfahrweg können, wie in den Figuren 4A und B gezeigt, zwei Rastelemente 10 horizontal gegenüberliegend angeordnet sein, so daß sie, wenn sie mit dem Rastbolzen 4 in Eingriff kommen, diesen von zwei Seiten festhalten.

In den Figuren 5A und B ist das Gleitelement 3 der Teleskopschiene gezeigt, das eine Exzenterbremse aufweist. Vor der Aussparung 17 in der Rückwand 18 des Gleitelements 3 sind zwei federnd bewegliche Bremsbacken 11 zu erkennen, die beim Drehen des Exzenters 12 um seine Drehachse auseinandergedrückt werden, so daß sie mit den Innenflächen der Innenschiene 2 in Reibungsschluß kommen. So wird die relative Verschiebung zwischen der Außenschiene 1 und der Innenschiene 2 abgebremst und gestoppt. Der Exzenter 12 wird beispielsweise über den teilkreisförmigen Zahnradabschnitt 9 angetrieben.

Die Figuren 6A und B zeigen eine Exzenterbremse mit Selbsthemmung. Die Bremse ist an dem Gleitelement 3 befestigt und weist zwei drehbar auf Bolzen 29, 30 gelagerte und mit Federn 31, 32 vorgespannte Exzenter 27, 28 auf, deren Mantelflächen gegen die Innenfläche der Innenschiene 2 gedrückt werden. Die Form der Exzenter 27, 28 ist so ausgestaltet, daß ihr Außenradius entgegen der Bewegungsrichtung der Innenschiene 2 zunimmt. Befindet sich der Exzenter 27, 28 mit der Innenschiene 2 in Reibeingriff und wird die Innenschiene 2 bewegt, so wird der Exzenter 27, 28 um den Bolzen 29 bzw. 30 verschwenkt und Bereiche des Exzenters 27, 28 mit größerem Außenradius kommen mit der Innenschiene 2 in Reibeingriff. Je größer jedoch der Außenradius des mit der Innenschiene 2 in Eingriff tretenden Abschnitts des Exzenters 27, 28 ist, desto größer ist die Klemmwirkung. Folglich wird die Bremswirkung beim Verschieben der Innenschiene automatisch erhöht.

Die zwei Exzenter 27, 28 sind, wie aus den Figuren 6 A) und B) ersichtlich ist, gegenläufig und punktsymmetrisch auf dem Gleitelement 3 angeordnet. So wird in beiden möglichen Verschiebungsrichtungen der Innenschiene 2 die Bremswirkung beim Verschieben erhöht. In der dargestellten Ausführungsform kommt der erste Exzenter 27 mit dem oberen Gleiter 7 und der zweite Exzenter mit dem unteren Gleiter 7 in Reibeingriff. Zwischen den beiden Exzentern 27, 28 ist ein drehbar gelagerter Nocken 33 angeordnet. Dieser kann über eine durch das Gleitelement 3 und die Außenschiene 1 greifende Achse verdreht werden. Dabei drückt der Nocken 33 entgegen der Federkraft auf die Enden der Exzenter 27, 28, so daß diese verschwenk werden und die Bremskraft reduziert oder aufgehoben wird.

In den Figuren 7A und B ist die sogenannte Schieberbremse zum Abbremsen der Verschiebebewegung zwischen der Innen- 2 und Außenschiene 1 dargestellt. Deutlich ist in Figur 7A der Schieber 13 zu erkennen. Der Schieber 13 weist zwei Bremsbacken 11 auf. An dem Schieber 13 ist ein Schieberhebel 23 befestigt, der durch ein Langloch 34 in dem Gleitelement 3 und der Außenschiene 1 greift. Dieser Schieberhebel 23 kann betätigt werden, um den Schieber 13 in Richtung des Auszugs zu verschieben. Alternativ dazu kann der Schieber 13 von der Innenschiene 2 bei ihrer Verschiebung mitgenommen werden, z.B. durch eine nach innen ragende Auskragung oder einen Bolzen, so daß er sich gegenüber dem Gleitelement 3 und dem daran befestigten feststehenden Bolzen 20 verschiebt. Der Schieber 13 kann dann als gebremster Endanschlag dienen. Der Bolzen 20 greift in das Langloch 21 innerhalb des Schiebers 13 und drückt aufgrund der abnehmenden Breite des Langloches beim Verschieben des Schiebers 13 die Bremsbacken 11, die von den Außenflächen des Schiebers 13 gebildet werden, auseinander. Die Bremsbacken 11 kommen dabei in Reibeingriff mit den Innenflächen der Innenschiene 2. Dabei wird die Verschiebung der Innenschiene 2 relativ zur Außenschiene 1 sanft abgebremst. Aufgrund der Formgestaltung des Langlochs 21 rastet der an dem Gleitelement 3 befestigte Bolzen 20 in der Endlage des Langlochs 21 ein. So bleibt die Bremswirkung auch nach dem Loslassen des Schieberhebels 23 erhalten. Erst durch Verschieben des Schiebers 13 in entgegengesetzte Richtung wird die Bremswirkung des Schieber 13 wieder aufgehoben.

Deutlich ist in Figur 7B auch zu erkennen, daß das Gleitelement gegen ein Verschieben relativ zu der Außenschiene 1 mit Hilfe des Bolzens 21 gesichert wird, der an der Außenschiene 1 befestigt ist und in das Loch bzw. die Aussparung 22 des Gleitelements eingreift.

In den Figuren 8A und B ist ein alternativer Endanschlag mit Einhaltefunktion gezeigt. Im Bereich des Endes des Gleitelements 3 ist ein zangenförmiger Endanschlag 23 zu erkennen, dessen federnde Anführschrägen vor der Ausnehmung 17 in der Rückwand 18 des Gleitelements 3 angeordnet sind. Beim Erreichen des Endanschlags drückt nun ein Bolzen 4, der an der Innenschiene 2 befestigt ist, die Anführschrägen 19 des Endanschlags 23 auseinander und rastet so in die hinter den Anführschrägen 19 liegende Vertiefung 26 des Endanschlags ein.

In Figur 9 ist schematisch der modulare Aufbau des Gleitelements 3 aus einzelnen Abschnitten 8, 24 und 25 zu erkennen. Der Abschnitt 8 ist ein reines Gleitelement ohne Zusatzfunktionen. Es wird in verschiedenen Längen gefertigt oder es wird aus verschiedenen kürzeren Grundelementen zusammengesetzt werden, so daß verschiedene Gesamtlängen des Gleitelements 3 erzielt werden. Die Abschnitte 24 bilden zwei Endanschläge, so wie sie in den Figuren 8A und B gezeigt sind. Der zusätzliche Abschnitt 25 stattet das Gleitelement mit einer Bremsfunktion aus. Anstelle des reinen Gleitelements 8 könnte auch ein Gleitelement mit Rastelementen verwendet werden, um zwischen den Endanschlägen diskrete Rastpositionen einrichten zu können. Der modulare Aufbau ermöglicht es, mit vorgefertigten, einfachen Grundelementen Teleskopschienen zu realisieren, die je nach Anforderungsprofil unterschiedliche Funktionsmerkmale aufweisen.

## Patentansprüche

1. Teleskopschiene mit wenigstens zwei in Längsrichtung gegeneinander verschiebbaren Schienenelementen (1, 2), welche wenigstens eine Außenschiene (1), eine Innenschiene (2) und gegebenenfalls eine oder mehrere Mittelschienen umfassen, wobei die Schienenelemente Stützflächen (5) bzw. Gleitflächen (6) aufweisen und wobei zwischen jeweils zwei gegeneinander verschiebbar angeordneten Schienenelementen wenigstens ein Gleitelement (3) vorgesehen ist, wobei das Gleitelement (3) Gleiter (7) aufweist, die sich zwischen den Stützflächen (5) und Gleitflächen (6) zweier gegeneinander verschiebbarer Schienenelemente erstrecken und an diesen anliegen, **dadurch gekennzeichnet, daß** das Gleitelement (3) wenigstens ein Rastelement (10) aufweist und ein Schienenelement (1, 2) wenigstens eine Vorrichtung zum Einrasten in das Rastelement (10) aufweist oder daß das Gleitelement (3) eine oder mehrere Vorrichtungen zum Abbremsen der gleitenden Längsverschiebung zwischen zwei Schienenelementen relativ zueinander aufweist.

2. Teleskopschiene nach Anspruch 1, **dadurch gekennzeichnet, daß** die die Stütz- (5) oder Gleitflächen (6) bildenden Abschnitte der Schienenelemente (1,2) einen im wesentlichen U-förmigen Querschnitt aufweisen, die Gleiter (7) des Gleitelements (3) einen vorzugsweise dem U-förmigen Querschnitt der die Stütz- oder Gleitflächen bildenden Abschnitte angepaßten Querschnitt aufweisen, die Gleiter (7) des Gleitelements (3) mit einem Verbindungsabschnitt (18) miteinander verbunden sind und die Stütz- (5) oder Gleitflächen (6) der Schienenelemente (1,2) die Gleiter (7) soweit umgreifen, daß die Schienenelemente (1,2) gegen ein Trennen zusammengehalten werden.

3. Teleskopschiene nach Anspruch 1 oder 2, **dadurch gekennzeichnet, daß** das Gleitelement (3) zwischen zwei gegeneinander verschiebbaren Schienenelementen gegen ein Verschieben in Längsrichtung relativ zu einem der Schienenelemente an diesem befestigt ist.

4. Teleskopschiene nach Anspruch 3, **dadurch gekennzeichnet, daß** das Gleitelement (3) durch Klemmen an einem der beiden anliegenden Schienenelemente befestigt ist.

5. Teleskopschiene nach einem der Ansprüche 1 bis 4, **dadurch gekennzeichnet, daß** die Teleskopschiene zwischen zwei gegeneinander verschiebbaren Schienenelementen (1,2) mehrere mit oder ohne Abstand zueinander nebeneinander angeordnete Gleitelemente (3) aufweist.

6. Teleskopschiene nach einem der Ansprüche 1 bis 5, **dadurch gekennzeichnet, daß** zwischen der Außenschiene (1) und der Innenschiene (2) weiterhin eine Mittelschiene vorgesehen ist, wobei zwischen Außenschiene (1) und Mittelschiene und zwischen Mittelschiene und Innenschiene (2) jeweils wenigstens ein Gleitelement (3) vorgesehen ist.

7. Teleskopschiene nach Anspruch 1 oder 2, **dadurch gekennzeichnet, daß** das Gleitelement (3), die Außenschiene (1) und die Innenschiene (2) in Längsrichtung jeweils gleitend relativ zueinander verschiebbar sind.

8. Teleskopschiene nach einem der Ansprüche 1 bis 7, **dadurch gekennzeichnet, daß** das Gleitelement (3) aus Kunststoff, vorzugsweise Polyoxymethylen/Polyacetal (POM) oder Polyamid hergestellt ist.

9. Teleskopschiene nach Anspruch nach einem der Ansprüche 1 bis 8, **dadurch gekennzeichnet, daß** das Rastelement (10) in Richtung der Verschiebung der Schienenelemente An- und Abführschrägen (19) und dazwischenliegend eine Ausnehmung (14) aufweist und die Vorrichtung an dem Schienenelement (1,2) zum Einrasten in das Rastelement ein Rastbolzen (4) ist.

10. Teleskopschiene nach Anspruch 9, **dadurch gekennzeichnet, daß** das Gleitelement (3) mehrere gegeneinander versetzte Rastelemente (10) aufweist.

11. Teleskopschiene nach Anspruch 9 oder 10, **dadurch gekennzeichnet, daß** das Gleitelement (3) mindestens zwei Rastelemente (10) aufweist, die einander gegenüberliegend angeordnet sind, so daß der Rastbolzen (4) mit den Ausnehmungen beider Rastelemente (10) gleichzeitig in Eingriff bringbar ist.

12. Teleskopschiene nach einem der Ansprüche 1 bis 9, **dadurch gekennzeichnet, daß** die Vorrichtung zum Abbremsen eine oder mehrere Bremsbacken (11) umfaßt, die federnd beweglich und von einem Exzenter (12) auseinanderspreizbar sind, so daß sie mit einem Schienenelement in Reibungsschluß bringbar sind.

13. Teleskopschiene nach einem der Ansprüche 1 bis 9, **dadurch gekennzeichnet, daß** die Vorrichtung zum Abbremsen eine Exzenterbremse mit Selbsthemmung ist.

14. Teleskopschiene nach Anspruch 13, **dadurch gekennzeichnet, daß** die Exzenterbemse wenigstens einen drehbar gelagerten und mit einer Feder (31, 32) vorgespannten Exzenter (27, 28) aufweist, der gegen die Innenfläche der Innenschiene (2) gedrückt wird, wobei der Exzenter so ausgestaltet ist, daß er von der Innenschiene (2) angetrieben in Sperrichtung bewegbar ist.

15. Teleskopschiene nach Anspruch 14, **dadurch gekennzeichnet, daß** der wenigstens eine Exzenter (27, 28) von einem drehbar gelagerten Nocken (33) entgegen der Federkraft aus dem Bereich des Reibeingriffs mit der Innenschiene (2) verschwenkbar ist.

16. Teleskopschiene nach einem der Ansprüche 1 bis 15, **dadurch gekennzeichnet, daß** das Gleitelement (3) einen Schieber (13) aufweist, der gegenüber dem Gleitelement (3) verschiebbar ist und dessen zumindest eine Außenfläche als Bremsbacke (11) ausgeführt ist, wobei die Bremsbacke (11) federnd beweglich, aufspreizbar und mit einem der Schienenelemente in Reibungsschluß bringbar ist.

17. Teleskopschiene nach einem der Ansprüche 1 bis 16, **dadurch gekennzeichnet, daß** das Gleitelement (3) Vorrichtungen zum Abbremsen der gleitenden Längsverschiebung der jeweils anliegenden und relativ zueinander beweglichen Schienenelemente bei Erreichen des maximalen Auszugs aufweist.

18. Teleskopschiene nach einem der Ansprüche 1 bis 17, **dadurch gekennzeichnet, daß** das Gleitelement wenigstens einen Endanschlag (23) für eine Begrenzung der Verschiebung zweier Schienenelemente gegeneinander aufweist.

19. Teleskopschiene nach Anspruch 18, **dadurch gekennzeichnet**, da der Endanschlag (23) wenigstens eine Anführschräge (19) und eine Ausnehmung (26) zum Einrasten eines Schienenelements (1,2) in der ausgezogenen Position aufweist.

20. Gleitelement (3) für eine Teleskopschiene, wie es in einem der Ansprüche 1 bis 19 definiert ist.

## Claims

1. Telescopic rail with at least two rail elements (1,2) displaceable against each other in longitudinal direction, which comprise at least one outer rail (1), one inner rail (2) and optionally one or more middle rails, in which the rail elements have supporting surfaces (5) or sliding surfaces (6) and in which in each case between two rail elements arranged displaceably against each other, at least one slide element (3) is provided wherein the slide element (3) has slides (7) which extend between the supporting surfaces (5) and sliding surfaces (6) of two rail elements displaceable against each other and are in contact with the latter, **characterized in that** the slide element (3) has at least one locking element (10) and a rail element (1, 2) has at least one device for locking into the locking element (10) or **in that** the slide element (3) has one or more devices for braking the sliding longitudinal movement between two rail elements relative to each other.

2. Telescopic rail according to claim 1, **characterized in that** the sections of the rail elements (1, 2) forming the supporting (5) or sliding surfaces (6) have an essentially U-shaped cross-section, the slides (7) of the slide element (3) have a cross-section preferably adapted to the U-shaped cross-section of the sections forming the supporting or sliding surfaces, the slides (7) of the slide element (3) are connected with each other with a connection section (18) and the supporting (5) or sliding surfaces (6) of the rail elements (1, 2) grip the slides to the extent that the rail elements (1, 2) are held together and prevented from separating.

3. Telescopic rail according to claim 1 or 2, **characterized in that** the slide element (3) between two rail elements displaceable opposite each other is fixed to one of the rail elements against displacement in longitudinal direction relative thereto.

4. Telescopic rail according to claim 3, **characterized in that** the slide element (3) is secured by clamping to one of the two adjacent rail elements.

5. Telescopic rail according to one of claims 1 to 4, **characterized in that** the telescopic rail has, between two rail elements (1, 2) displaceable against each other, several slide elements (3) arranged side by side with or without some distance from each other.

6. Telescopic rail according to one of claims 1 to 5, **characterized in that**, between the outer rail (1) and the inner rail (2) a middle rail is additionally provided, at least one slide element (3) being provided between outer rail (1) and middle rail and between middle rail and inner rail (2) in each case.

7. Telescopic rail according to claim 1 or 2, **characterized in that** the slide element (3), the outer rail (1) and the inner rail (2) are displaceable sliding relative to each other in longitudinal direction.

8. Telescopic rail according to one of claims 1 to 7, **characterized in that** the slide element (3) is produced from plastic, preferably polyoxymethylene/polyacetal (POM) or polyamide.

9. Telescopic rail according to one of claims 1 to 8, **characterized in that** the locking element (10) in the direction of the displacement of the rail elements has lead-in and lead-off inclines (19), and a recess (14) in between, and the device on the rail element (1, 2) is a locking pin (4) for locking into the locking element.

10. Telescopic rail according to claim 9, **characterized in that** the slide element (3) has several locking elements (10) offset relative to one another.

11. Telescopic rail according to claim 9 or 10, **characterized in that** the slide element (3) has at least two locking elements (10), which are arranged opposite each other, so that the locking pin (4) can simultaneously be engaged with the recesses in both locking elements (10).

12. Telescopic rail according to one of claims 1 to 9, **characterized in that** the device for braking comprises one or more brake shoes (11) which are elastically mobile and which can be spread apart by an eccentric (12), with the result that they can be brought into friction contact with one of the rails.

13. Telescopic rail according to one of claims 1 to 9, **characterized in that** the device for braking comprises an eccentric self-locking brake.

14. Telescopic rail according to claim 13, **characterized in that** the eccentric brake has at least one rotatably supported eccentric (27, 28) pre-tensioned with a spring (31, 32), which is pushed against the inner surface of the inner rail (2), the eccentric being designed such that it is movably driven by the inner rail (2) in the locking direction.

15. Telescopic rail according to claim 14, **characterized in that** the at least one eccentric (27, 28) can be rotated by a rotatably supported cam (33) against the spring tension out of the region of the friction engagement with the inner rail (2).

16. Telescopic rail according to one of claims 1 to 15, **characterized in that** the slide element (3) has a slide (13) which is displaceable opposite the slide element (3) and at least one outer surface of which is designed as a brake shoe (11), said brake shoe (11) being elastically mobile, spreadable and capable of being brought into friction contact with one of the rail elements.

17. Telescopic rail according to one of claims 1 to 16, **characterized in that** the slide element (3) has devices for braking the sliding longitudinal displacement of the adjacent rail elements moving relative to each other in each case when maximum extension is reached.

18. Telescopic rail according to one of claims 1 to 17, **characterized in that** the slide element has at least one end stop for limiting the displacement of two rail elements against each other.

19. Telescopic rail according to claim 18, **characterized in that** the end stop has at least one lead-in incline and a recess for locking a rail element (1, 2) in the extended position.

20. Slide element for a telescopic rail, as defined in one of claims 1 to 19.

## Revendications

1. Glissière télescopique comportant au moins deux éléments de glissière (1, 2), mobiles l'un par rapport à l'autre dans la direction longitudinale, qui comporte au moins une glissière extérieure (1), une glissière intérieure (2) et le cas échéant une ou plusieurs glissières médianes, les éléments de glissière présentant des surfaces d'appui (5) respectivement des surfaces de glissement (6) et au moins un élément glissant (3) étant prévu entre deux éléments de glissière disposés de façon à être mobiles l'un rapport à l'autre, l'élément glissant (3) comportant des patins (7) qui s'étendent entre les surfaces d'appui (5) et les surfaces de glissement (6) de deux éléments de glissière mobiles l'un par rapport à l'autre et portent sur ces surfaces, **caractérisée en ce que** l'élément glissant (3) comporte au moins un élément d'encliquetage (10), et un élément de glissière (1, 2) comporte un dispositif d'encliquetage dans l'élément dans l'élément d'encliquetage (10) ou **en ce que** l'élément glissant (3) comporte un ou plusieurs dispositifs destinés à freiner le glissement longitudinal entre deux éléments de glissière l'un rapport à l'autre.

2. Glissière télescopique selon la revendication 1, **caractérisée en ce que** les portions des éléments de glissière (1, 2) qui forment les surfaces d'appui (5) ou de glissement (6) ont une section sensiblement en U, les patins (7) de l'élément glissant (3) ont une section qui s'adapte avantageusement à la section en U des portions formant les surfaces d'appui ou de glissement, les patins (7) de l'élément glissant (3) étant reliés par une portion de liaison (18) et les surfaces d'appui (5) ou de glissement (6) des éléments de glissière (1, 2) entourant les patins (7) de manière à empêcher les éléments de glissière (1, 2) de se séparer.

3. Glissière télescopique selon la revendication 1 ou 2, **caractérisée en ce que** l'élément glissant (3) est fixé à l'un des éléments de glissière, entre deux éléments de glissière mobiles l'un par rapport à l'autre, afin de l'empêcher de se déplacer dans la direction longitudinale par rapport à cet élément de glissière.

4. Glissière télescopique selon la revendication 3, **caractérisée en ce que** l'élément glissant (3) est fixé par serrage à l'un des deux éléments de glissière adjacents.

5. Glissière télescopique selon l'une des revendications 1 à 4, **caractérisée en ce que** les glissières télescopiques comportent, entre deux éléments de glissière (1, 2) mobiles l'un par rapport à l'autre, plusieurs éléments glissants (3) disposés à distance ou non l'un de l'autre.

6. Glissière télescopique selon l'une des revendications 1 à 5, **caractérisée en ce qu'**une glissière médiane est en outre prévue entre la glissière extérieure (1) et la glissière intérieure (2), au moins un élément glissant (3) étant prévu entre la glissière extérieure (1) et la glissière médiane et entre la glissière médiane et la glissière intérieure (2).

7. Glissière télescopique selon la revendication 1 ou 2, **caractérisée en ce que** l'élément glissant (3), la glissière extérieure (1) et la glissière intérieure (2) sont mobiles par glissement l'un par rapport à l'autre dans la direction longitudinale.

8. Glissière télescopique selon l'une des revendications 1 à 7, **caractérisée en ce que** l'élément glissant (3) est fabriqué à partir d'une matière plastique, avantageusement à partir de polyoxyméthylène/polyacétal (POM) ou de polyamide.

9. Glissière télescopique selon l'une des revendications 1 à 8, **caractérisée en ce que** l'élément d'encliquetage (10) comporte, dans la direction de déplacement des éléments de glissière, des chanfreins d'entrée et de sortie (19) entre lesquels est ménagé un évidement (14) et le dispositif placé sur l'élément de glissière (1, 2) est un doigt d'encliquetage (4) destiné s'encliqueter dans l'élément d'encliquetage.

10. Glissière télescopique selon la revendication 9, **caractérisée en ce que** l'élément glissant (3) comporte plusieurs éléments d'encliquetage (10) décalés l'un par rapport à l'autre.

11. Glissière télescopique selon la revendication 9 ou 10, **caractérisée en ce que** l'élément glissant (3) comporte au moins deux éléments d'encliquetage (10) qui sont disposés l'un en face de l'autre de sorte que le doigt d'encliquetage (4) peut être amené en engagement simultanément avec les évidements des deux éléments d'encliquetage (10).

12. Glissière télescopique selon l'une des revendications 1 à 9, **caractérisée en ce que**, pour réaliser le freinage, le dispositif comporte une ou plusieurs mâchoires de freinage (11) qui sont mobiles élastiquement et qui peuvent être écartées l'une de l'autre par un excentrique (12) de façon à pouvoir être amenées en contact par friction avec un élément de glissière.

13. Glissière télescopique selon l'une des revendications 1 à 9, **caractérisée en ce que** le dispositif de freinage est un frein excentrique à blocage automatique.

14. Glissière télescopique selon la revendication 13, **caractérisée en ce que** le frein excentrique comporte au moins un excentrique qui est monté de façon à pouvoir tourner, qui est précontraint par un ressort (31, 32) et qui est pressé contre la surface intérieure de la glissière intérieure (2), l'excentrique (27, 28) étant conformé de façon à pouvoir se déplacer dans le sens de blocage en étant entraîné par la glissière intérieure (2).

15. Glissière télescopique selon la revendication 14, **caractérisée en ce que** l'excentrique au moins (27, 28) peut être tourné par une came (33), montée à rotation, en s'opposant à la force exercée par un ressort afin de sortir de la région d'engagement par friction avec la glissière intérieure (2).

16. Glissière télescopique selon l'une des revendications 1 à 15, **caractérisée en ce que** l'élément glissant (3) comporte un coulisseau (13) qui est mobile par rapport un élément glissant (3) dont au moins une surface extérieure est conformée en mâchoire de freinage (11), la mâchoire de freinage (11) étant mobile élastiquement, pouvant être écartée et amenée en contact par friction avec l'un des éléments de glissière.

17. Glissière télescopique selon l'une des revendications 1 à 16, **caractérisée en ce que** l'élément glissant (3) comporte des dispositifs permettant de freiner le mouvement longitudinal glissant des éléments de glissière, adjacents et mobiles l'un par rapport à l'autre, lorsque l'allongement maximal est atteint.

18. Glissière télescopique selon l'une des revendications 1 à 17, **caractérisée en ce que** l'élément glissant comporte au moins une butée d'extrémité (23) destinée à limiter le déplacement de deux éléments de glissière l'un par rapport à l'autre.

19. Glissière télescopique selon la revendication 18, **caractérisée en ce que** la butée d'extrémité (23) comporte au moins un chanfrein d'entrée (19) et un évidement (26) destinés à l'encliquetage d'un élément de glissière (1, 2) dans la position allongée.

20. Élément de glissière (3) destiné à une glissière télescopique selon l'une des revendications 1 à 19.
